# EUROPÄISCHE PATENTANMELDUNG

(11) **EP 4 632 174 A1**
(43) Veröffentlichungstag der Anmeldung: **15.10.2025**
(21) Anmeldenummer: 25170290.8
(22) Anmeldetag: 14.04.2025
(51) Int. Cl.: E04H 17/16

(54) **ZAUNBEFESTIGUNG UND AUFLAGEBOCK FÜR EINE ZAUNBEFESTIGUNG**

(30) Priorität: 12.04.2024 DE 102024110227
(71) Anmelder: Schmudde, Benjamin, 44575 Castrop-Rauxel (DE); Schmudde, Philip, 44575 Castrop-Rauxel (DE)
(72) Erfinder: Schmudde, Benjamin, 44575 Castrop-Rauxel (DE); Schmudde, Philip, 44575 Castrop-Rauxel (DE)
(74) Vertreter: Gesthuysen Patentanwälte

(57) **Zusammenfassung**

Dargestellt und beschrieben ist eine Zaunbefestigung (1) zur Befestigung von Gittermatten (2), mit einem Zaunpfosten (3), einem Auflagebock (4) und einer Befestigungsschraube (5), wobei der Auflagebock (4) eine Durchstecköffnung (43) für die Befestigungsschraube (5) aufweist und mittels der Befestigungsschraube (5) am Zaunpfosten (3) befestigbar ist.

Die Zaunbefestigung ist dadurch besonders einfach ausgebildet und ermöglicht eine einfache Befestigung von Gittermatten (2) am Zaunpfosten (3), dass im Zaunpfosten (3) ein Lochkragen (31) mit einem Innengewinde (32) ausgebildet ist, in das die Befestigungsschraube (5) einschraubbar ist.

## Beschreibung

Die Erfindung betrifft eine Zaunbefestigung zur Befestigung von Gittermatten an Zaunpfosten, mit einem Zaunpfosten, einem Auflagebock und einer Befestigungsschraube, wobei der Auflagebock eine Durchstecköffnung für die Befestigungsschraube aufweist und mittels der Befestigungsschraube am Zaunpfosten befestigbar ist. Darüber hinaus betrifft die Erfindung auch einen Auflagebock zur Befestigung von zwei Gittermatten an einem Zaunpfosten, wobei der Auflagebock eine Vorderseite, eine Rückseite und eine Durchstecköffnung für eine Befestigungsschraube aufweist, die sich von der Vorderseite bis zur Rückseite erstreckt.

Zäune, die aus Gittermatten bestehen, werden sowohl im privaten als auch im gewerblichen Bereich umfangreich eingesetzt, um Grundstücke abzugrenzen oder einzugrenzen. Die einzelnen Gittermatten, die aus mehreren vertikalen und horizontalen Stäben bestehen, sind in verschiedenen Höhen und Breiten erhältlich. Derartige Gittermatten werden häufig auch als Doppelstabmatten bezeichnet, da in der Regel die vertikalen Stäbe mit mehreren Paaren von parallel zueinander angeordneten horizontalen Stäben verschweißt sind. Aufgrund ihres minimalistischen Designs fügen sich Gittermattenzäune in jede Umgebung ein. Die Einsatzmöglichkeiten sind aufgrund der verschiedenen Ausführungen und Fertigungsweisen vielfältig.

Beim Aufstellen eines Zauns werden die einzelnen Gittermatten jeweils an entsprechenden Zaunpfosten befestigt. Aus der Praxis bekannte Zaunpfosten verfügen über mehrere, in Längsrichtung eines Zaunpfostens mit Abstand zueinander am Zaunpfosten montierte Auflageböcke, an die zwei Gittermatten eingehängt werden können. Die einzelnen Auflageböcke werden mittels Schrauben am Zaunpfosten befestigt, wozu vorab Blindnieten mit entsprechendem Innengewinde in Löcher im hohlen Zaunpfosten eingebracht werden. Zur Sicherung der Gittermatten kann jeweils eine Montageplatte pro Auflagebock mittels der Schraube gegen die äußeren vertikalen Stäbe der eingehängten Gittermatten gepresst werden. Alternativ zur Verwendung jeweils einer Montageplatte pro Auflagebock kann auch eine über die Länge des Zaunpfostens sich erstreckende Abdeckleiste mittels der Schrauben an den Auflageböcken oder dem Zaunpfosten befestigt werden.

Ein derartiger Zaun, bei dem die Auflageböcke mittels Schrauben befestigt werden, die in Nietmuttern im Zaunpfosten eingeschraubt werden, ist aus der EP 2 020 473 A2 bekannt. Gemäß dieser Druckschrift soll die Montage einer Abdeckleiste am Zaunpfosten dadurch vereinfacht werden, dass in den vom Zaunpfosten wegweisenden Randkanten der U-Schenkel des U-förmigen Auflagebocks jeweils ein Fixierschlitz eingebracht ist, wobei die Fixierschlitze zur Aufnahme entsprechender Blechkanten der Abdeckleiste dienen, sodass die Abdeckleiste nicht an den Auflageblöcken festgeschraubt werden muss.

Eine etwas andere Art der Befestigung von Gittermatten an Zaunpfosten ist aus der DE 299 06 653 U1 bekannt. Auch diese Zaunbefestigung weist einem Zaunpfosten, einen Auflagebock und eine Befestigungsschraube auf, wobei der Auflagebock eine Durchstecköffnung für die Befestigungsschraube aufweist. Anstelle eines Niets wird bei dieser Zaunbefestigung ein Dübel als Haltemittel durch die Durchstecköffnung im Auflagebock in ein entsprechendes Loch im Zaunpfosten eingesteckt. Am Dübel sind Widerhaken ausgebildet, die die das Loch im Zaunpfosten umgebende Wand des Zaunpfostens hintergreifen, sodass ein Auflagebock nach dem Einstecken des Dübels am Zaunpfosten vormontiert ist. Um einen festen Sitz des Auflagebocks zu erreichen, wird nach dem Einhängen der Gittermatten an dem Auflagebock, eine Befestigungsschraube in den Dübel eingeschraubt, wodurch der Dübel gespreizt und somit gegen den Rand des Lochs im Zaunpfosten gedrückt wird. Der Auflagebock und der Dübel sind dabei gemäß der Lehre der DE 299 06 653 U1 als Einzelteile aus Kunststoff ausgebildet.

Der vorliegenden Erfindung liegt die Aufgabe zugrunde, einen eingangs beschriebene Zaunbefestigung zur Verfügung zu stellen, die besonders einfach ausgebildet ist und eine einfache Befestigung von Gittermatten am Zaunpfosten ermöglicht. Darüber hinaus soll auch ein Auflagebock zur Verfügung gestellt werden, der bei der Zaunbefestigung eingesetzt und einfach am Zaunpfosten befestigt werden kann.

Diese Aufgabe ist bei der eingangs beschriebenen Zaunbefestigung mit den Merkmalen des Patentanspruchs 1 dadurch gelöst, dass im Zaunpfosten ein Lochkragen mit einem Innengewinde ausgebildet ist, in das die Befestigungsschraube einschraubbar ist. Durch die Ausbildung des Lochkragens mit Innengewinde im Zaunpfosten kann sowohl auf die Verwendung von Nieten als auch auf die Verwendung von Dübeln verzichtet werden. Dadurch verringert sich die Anzahl der für die Zaunbefestigung benötigten Bauteile, wodurch die Zaunbefestigung besonders einfach ausgebildet ist. Darüber hinaus kann der Lochkragen direkt bei der Herstellung des Zaunpfostens gefertigt werden, sodass sich die Montage der Gitterstabmatten am Zaunpfosten für den Kunden vereinfacht, da er nicht zunächst Nieten oder Dübel in dem Zaunpfosten befestigen muss.

Wie eingangs ausgeführt worden ist, sind zur Befestigung der Gitterstabmatten in der Regel mehrere Auflageböcke mit Abstand zueinander an einem Zaunpfosten befestigt. Erfindungsgemäß sind dann im Zaunpfosten mindestens so viele Lochkragen mit Innengewinde ausgebildet, wie Auflageböcke am Zaunpfosten befestigt werden sollen. Die Anzahl der im Zaunpfosten ausgebildeten Lochkragen kann jedoch auch größer als die Anzahl der Auflageböcke sein. Die erfindungsgemäße Zaunbefestigung besteht dann aus einem entsprechenden Zaunpfosten und mehreren Auflageböcken sowie einer der Anzahl der Auflageböcke entsprechenden Anzahl an Befestigungsschrauben.

Gemäß einer bevorzugten Ausgestaltung werden die Lochkragen im Zaunpfosten durch Fließbohren oder als Stanzgewinde hergestellt. Hierdurch ist eine einfache maschinelle Herstellung der Zaunpfosten mit Lochkragen möglich. Der Lochkragen im Zaunpfosten weist vorzugsweise eine Länge auf, die wesentlich größer als die Wandstärke des Zaunpfostens ist. Dadurch wird eine sichere Befestigung der Auflageböcke am Zaunpfosten ermöglicht, da eine ausreichende Einschraublänge für die Befestigungsschraube zur Verfügung gestellt werden kann.

Gemäß einer weiteren vorteilhaften Ausgestaltung der erfindungsgemäßen Zaunbefestigung weist der Auflagebock an seiner dem Zaunpfosten zugewandten Rückseite mindestens ein Rastelement auf. Korrespondierend zu dem Rastelement ist im Zaunpfosten mindestens eine Öffnung zur Aufnahme des Rastelements ausgebildet. Durch die Ausbildung des mindestens einen Rastelements am Auflagebock kann dieser einfach am Zaunpfosten vormontiert werden, indem das Rastelement in die entsprechende Öffnung im Zaunpfosten eingesteckt wird.

Vorzugsweise weist der Auflagebock mehrere Rastelemente, insbesondere drei oder vier Rastelemente auf, wobei im Zaunpfosten entsprechend auch mehrere Öffnungen zur Aufnahme jeweils eines Rastelements ausgebildet sind. Durch die Ausbildung von mehreren Rastelementen kann der Auflagebock noch sicherer am Zaunpfosten vormontiert werden, bevor die Befestigungsschraube in das Innengewinde des im Zaunpfosten ausgebildeten Lochkragens eingeschraubt wird. Bevorzugt sind die mehreren Rastelemente dabei so an der Rückseite des Auflagebocks angeordnet, dass sich die Durchstecköffnung zentral zwischen den Rastelementen befindet.

Die Befestigung der Gittermatten an den am Zaunpfosten angebrachten Auflageböcken erfolgt dann so, wie dies grundsätzlich aus der Praxis bekannt ist, indem zunächst zwei Gittermatten in die Auflageböcke eingehängt werden. Zur Sicherung der Gittermatten kann dann jeweils eine Montageplatte pro Auflagebock mittels der Befestigungsschraube gegen die eingehängten Gittermatten gepresst werden. Alternativ dazu kann auch eine Abdeckleiste an den Auflageböcken befestigt werden, deren Länge im Wesentlichen der des Zaunpfostens entspricht.

Der eingangs genannte Auflagebock kann dadurch besonders einfach zur Befestigung von zwei Gittermatten an einem Zaunpfosten eingesetzt werden, dass der Auflagebock an seiner Rückseite mindestens ein Rastelement aufweist. Durch die Ausbildung des mindestens einen Rastelements am Auflagebock kann dieser einfach am Zaunpfosten vormontiert werden, indem das mindestens eine Rastelement in eine entsprechende Öffnung im Zaunpfosten eingesteckt wird. Der Auflagebock ist dadurch bereits am Zaunpfosten gehalten, bevor er anschließend durch Einschrauben der Befestigungsschraube in den Lochkragen sicher befestigt wird.

Vorzugsweise weist der Auflagebock mehrere Rastelemente auf, wozu im Zaunpfosten dann entsprechend mehrere Öffnungen zur Aufnahme jeweils eines Rastelements ausgebildet sind. Die mehreren Rastelemente, beispielsweise drei oder vier Rastelemente, sind dabei so am Auflagebock angeordnet, dass dieser nicht verkippt oder verrutscht, wenn die Rastelemente in die Öffnungen im Zaunpfosten eingesteckt sind. Vorzugsweise sind die Rastelemente dabei symmetrisch zur Längs- und/oder Querachse des Auflagebocks positioniert, insbesondere in der Nähe der Ränder des Auflagebocks. Bevorzugt sind die mehreren Rastelemente dabei so an der Rückseite des Auflagebocks angeordnet, dass sich die Durchstecköffnung zentral zwischen den Rastelementen befindet.

Gemäß einer weiteren bevorzugten Ausgestaltung des Auflagebocks ist die Durchstecköffnung auf der Vorderseite des Auflagebocks von einer Vertiefung zur Aufnahme des Schraubenkopfes einer Befestigungsschraube umgeben. Der Schraubenkopf steht dadurch nicht über die Vorderseite des Auflagebocks über, wenn der Auflagebock mit Hilfe der Befestigungsschraube am Zaunpfosten befestigt ist, sodass der Schraubenkopf die Anlage der Stäbe der Gittermatten am Auflagebock nicht behindert.

Vorzugsweise ist der Auflagebock H-förmig ausgebildet, wobei er zwei von der Vorderseite abstehende Schenkel und zwei von der Rückseite abstehende Schenkel aufweist. Die an der Vorderseite abstehenden Schenkel dienen dabei zur seitlichen Anlage von zwei vertikalen Stäben zweier Gittermatten und die an der Rückseite abstehenden Schenkel zur seitlichen Anlage des Auflagebocks am Zaunpfosten, sodass der Auflagebock nicht senkrecht zur Längsachse des Zaunpfostens verrutschen kann.

Der Auflagebock besteht vorzugsweist aus Kunststoff, insbesondere aus Polypropylen, sodass der Auflagebock einfach maschinell, beispielsweise durch Spritzgießen hergestellt werden kann. Vorzugsweise weist das Material des Auflagebocks einen UV-Stabilisator auf, damit der Auflagebock auch bei langer Sonneneinstrahlung farbbeständig ist.

Im Einzelnen gibt es mehrere Möglichkeiten, die erfindungsgemäße Zaunbefestigung und den Auflagebock auszugestalten und weiterzubilden. Dazu wird verwiesen sowohl auf die nachgeordneten Patentansprüche als auch auf die nachfolgende Beschreibung eines bevorzugten Ausführungsbeispiels in Verbindung mit der Zeichnung. In der Zeichnung zeigen
- Fig. 1: einen Ausschnitt eines Gittermattenzauns mit einer Zaunbefestigung,
- Fig. 2: eine Explosionsdarstellung einer Zaunbefestigung,
- Fig. 3: eine Schnittdarstellung eines Zaunpfostens mit einem separaten Auflagebock,
- Fig. 4: der Zaunpfosten von vorne, mit einem separaten Auflagebock,
- Fig. 5: der Zaunpfosten von vorne, mit einem montiertem Auflagebock,
- Fig. 6: eine perspektivische Darstellung eines Auflagebocks der Zaunbefestigung, und
- Fig. 7: der Auflagebock gemäß Fig. 6, von vorne.

Fig. 1 zeigt eine Zaunbefestigung 1 eines ausschnittsweise dargestellten Gittermattenzauns, bei der zwei Gittermatten 2 an einem Zaunpfosten 3 befestigt sind. Dazu sind an dem Zaunpfosten 3 mehrere Auflageböcke 4 angeordnet, von denen in Fig. 1 die beiden oberen dargestellt sind. Die Auflageböcke 4 sind jeweils mit einer Befestigungsschraube 5 am Zaunpfosten 3 befestigt.

Außerdem sind die beiden Gittermatten 2 durch Montageplatten 6 am Zaunpfosten 3 bzw. an den Auflageböcken 4 fixiert, indem die äußeren vertikalen Stäbe 21 der beiden eingehängten Gittermatten 2 von jeweils einer Montageplatte 6 mittels der Befestigungsschraube 5 gegen einen Auflagebock 4 gepresst werden. Die Befestigungsschrauben 5 dienen somit sowohl zur Fixierung der Gittermatten 2 an den Auflageböcken 4 mittels der Montageplatten 6, als auch zur Fixierung der Auflageböcke 4 am Zaunpfosten 3.

Fig. 2 zeigt eine Explosionsdarstellung einer aus einem Zaunpfosten 3, einem Auflagebock 4 und einer Befestigungsschraube 5 bestehenden Zaunbefestigung 1 und Fig. 3 eine Darstellung des Zaunpfostens 3 im Querschnitt, mit einem daneben angeordneten, noch nicht am Zaunpfostens 3 befestigten Auflageblock 4. Wie aus diesen Figuren sowie der separaten Darstellung des Auflageblocks 4 in den Fig. 6 und 7 ersichtlich ist, weist der Auflagebock 4 eine Vorderseite 41, eine Rückseite 42 und eine Durchstecköffnung 43 auf, die sich von der Vorderseite 41 durch den Auflagebock 4 bis zur Rückseite 42 erstreckt. Die Durchstecköffnung 43 dient zur Aufnahme einer Befestigungsschraube 5, mit der der Auflagebock 4 am Zaunpfosten 3 befestigt werden kann. Im montierten Zustand des Auflagebocks 4 am Zaunpfosten 3 dient die Vorderseite 41 der Anlage der Stäben 21 der Gittermatten 2 und die Rückseite 42 der Anlage des Auflagebocks 4 am Zaunpfosten 3.

Zur Befestigung des Auflagebocks 4 am Zaunpfosten 3 ist im Zaunpfosten 3 ein Lochkragen 31 mit einem Innengewinde 32 ausgebildet, in das die Befestigungsschraube 5 mit ihrem Außengewinde 51 eingeschraubt werden kann. Der im hohlen Zaunpfosten 3 vorzugsweise durch Fließbohren oder als Stanzgewinde hergestellte Lochkragen 31 ist in der Schnittdarstellung des Zaunpfostens 3 gemäß Fig. 3 erkennbar. Dort ist auch erkennbar, dass der Lochkragen 31 eine Länge L aufweist, die wesentlich größer als die Wandstärke d des Zaunpfostens 3 ist. Vorzugsweise beträgt die Länge L des Lochkragens 31 ein Mehrfaches der Wandstärke d des Zaunpfostens 3, insbesondere mindestens das 3-fache. Dadurch wird eine sichere Befestigung des Auflagebocks 4 am Zaunpfosten 3 gewährleistet, da eine ausreichende Einschraublänge für die Befestigungsschraube 5 zur Verfügung steht. Durch die Ausbildung des Lochkragens 31 im Zaunpfosten 3 ist es nicht erforderlich, in einem zusätzlichen Arbeitsschritt Blindnieten in Öffnungen im Zaunpfosten 3 zu befestigen, um die Befestigungsschrauben 5 im Zaunpfosten 3 befestigen zu können.

Aus der Frontansicht des Auflagebocks 4 gemäß den Fig. 5 und 7 ist ersichtlich, dass die Durchstecköffnung 43 auf der Vorderseite 41 des Auflagebocks 4 von einer Vertiefung 44 umgeben ist. Die Vertiefung 44 dient zur Aufnahme des Schraubenkopfes 52 der Befestigungsschraube 5, sodass der Schraubenkopf 52 nicht über die Vorderseite 41 des Auflagebocks 4 übersteht, wenn der Auflagebock 4 mit Hilfe der Befestigungsschraube 5 am Zaunpfosten 3 befestigt ist. Dadurch behindert der Schraubenkopf 52 nicht die Anlage der Stäbe 21 der Gittermatten 2 am Auflagebock 4.

Damit der Auflagebock 4 bereits am Zaunpfosten 3 befestigt werden kann, bevor die Befestigungsschraube 5 in den Lochkragen 31 eingeschraubt wird, weist der Auflagebock 4 an seiner dem Zaunpfosten 3 zugewandten Rückseite 42 mehrere Rastelemente 45 auf, die in korrespondierende Öffnungen 33 im Zaunpfosten 3 eingesteckt werden können. Der Auflagebock 4 kann so einfach am Zaunpfosten 3 vormontiert werden, bevor er nach dem Einhängen der Gittermatten 2 mittels der Befestigungsschraube 5 am Zaunpfosten 3 fixiert wird. Die Rastelemente 45 können beispielsweise als Rasthaken ausgebildet sein, deren Rastnase den Rand der Öffnung 33 im Zaunpfosten 3 hintergreift.

Die vorliegend vier Rastelemente 45 sind dabei so am Auflagebock 4 angeordnet, dass dieser nicht verkippt oder verrutscht, wenn die Rastelemente 45 in die Öffnungen 33 im Zaunpfosten 3 eingesteckt sind. Dazu sind die Rastelemente 45 symmetrisch zur Längs- und Querachse des Auflagebocks 4 angeordnet. Außerdem sind die Rastelemente 45 so an der Rückseite 42 des Auflagebocks 4 angeordnet, dass sich die Durchstecköffnung 43 zentral zwischen den Rastelementen 45 befindet (vgl. Fig. 6).

Korrespondierend dazu sind auch die Öffnungen 33 im Zaunpfosten 3, in die die Rastelemente 45 eingesteckt werden, symmetrisch zur Längs- und Querachse des Auflagebocks 4 angeordnet, wobei sich der Lochkragen 31 korrespondierend zur Durchstecköffnung 43 im Auflagebock 4 zentral zwischen den Öffnungen 33 befindet (vgl. Fig. 4). Bei dem dargestellten Ausführungsbeispiel bilden die vier Öffnungen 33 die Ecken eines gedachten Rechtecks, in dessen Zentrum der Lochkragen 31 angeordnet ist.

Wie insbesondere aus der perspektivischen Darstellung des Auflagebocks 4 gemäß Fig. 6 ersichtlich ist, ist der Auflagebock 4 H-förmig ausgebildet. Der Auflagebock 4 weist dazu zwei von der Vorderseite 41 abstehende Schenkel 46 und zwei von der Rückseite 42 abstehende Schenkel 47 auf. Die von der Vorderseite 41 abstehenden Schenkel 46 dienen dabei jeweils zur seitlichen Anlage des äußeren vertikalen Stabs 21 einer Gittermatten 2 am Auflagebock 4, sodass die Gittermatten 2 einfach positioniert werden können. Außerdem weist der Auflagebock 4 am oberen und unteren Rand der von der Vorderseite 41 abstehenden Schenkel 46 noch jeweils eine Nase 48 auf, wobei im montierten Zustand des Auflagebocks 4 die oberen Nase 48 zwischen die beiden parallelen horizontalen Stäbe 22 der Gittermatten 2 greifen. Dadurch weisen die Gittermatten 2 einen definierten Abstand zum Zaunpfosten 3 auf. Die von der Rückseite 42 abstehenden Schenkel 47 dienen zur seitlichen Anlage des Auflagebocks 4 am Zaunpfosten 3, sodass der Auflagebock 4 nicht senkrecht zur Längserstreckung des Zaunpfostens 3 verrutschen kann. Die seitlichen Schenkel 47 dienen damit auch als Schutz für die Rastelemente 45, damit diese nicht beschädigt werden, wenn bei der Montage der Auflageböcke 4 bzw. der Gittermatten 2 eine seitliche Kraft auf die Auflageböcke 4 wirkt.

### Bezugszeichen

- 1.: Zaunbefestigung
- 2.: Gittermatten
- 21.: vertikale Stäbe
- 22.: horizontale Stäbe
- 3.: Zaunpfosten
- 31.: Lochkragen
- 32.: Innengewinde
- 33.: Öffnung
- 4.: Auflagebock
- 41.: Vorderseite
- 42.: Rückseite
- 43.: Durchstecköffnung
- 44.: Vertiefung
- 45.: Rastelement
- 46.: Schenkel Vorderseite
- 47.: Schenkel Rückseite
- 48.: Nasen
- 5.: Befestigungsschraube
- 51.: Außengewinde
- 52.: Schraubenkopf
- 6.: Montageplatte
- L: Länge Lochkragen
- d: Wandstärke Zaunpfosten

## Patentansprüche

1. Zaunbefestigung (1) zur Befestigung von Gittermatten (2), mit einem Zaunpfosten (3), einem Auflagebock (4) und einer Befestigungsschraube (5), wobei der Auflagebock (4) eine Durchstecköffnung (43) für die Befestigungsschraube (5) aufweist und mittels der Befestigungsschraube (5) am Zaunpfosten (3) befestigbar ist,
**dadurch gekennzeichnet,**
**dass** im Zaunpfosten (3) ein Lochkragen (31) mit einem Innengewinde (32) ausgebildet ist, in das die Befestigungsschraube (5) einschraubbar ist.

2. Zaunbefestigung (1) nach Anspruch 1, **dadurch gekennzeichnet, dass** der Auflagebock (4) an seiner dem Zaunpfosten (3) zugewandten Rückseite (42) mindestens ein Rastelement (45) aufweist, und dass im Zaunpfosten (3) mindestens eine Öffnung (33) zur Aufnahme eines Rastelements (45) des Auflagebocks (4) ausgebildet ist.

3. Zaunbefestigung (1) nach Anspruch 2, **dadurch gekennzeichnet, dass** der Auflagebock (4) an seiner dem Zaunpfosten (3) zugewandten Rückseite (42) mehrere Rastelemente (45) aufweist und im Zaunpfosten (3) mehrere Öffnungen (33) zur Aufnahme jeweils eines Rastelements (45) ausgebildet sind, wobei die Durchstecköffnung (6) zentral zwischen den Rastelementen (45) angeordnet ist.

4. Zaunbefestigung (1) nach einem der Ansprüche 1 bis 3, **dadurch gekennzeichnet, dass** der Lochkragen (31) im Zaunpfosten (3) eine Länge (L) aufweist, die größer als die Wandstärke (d) des Zaunpfostens (3) ist.

5. Zaunbefestigung (1) nach einem der Ansprüche 1 bis 4, **dadurch gekennzeichnet, dass** der Lochkragen (31) im Zaunpfosten (3) durch Fließbohren oder als Stanzgewinde hergestellt ist.

6. Auflagebock (4) zur Befestigung von zwei Gittermatten (2) an einem Zaunpfosten (3), wobei der Auflagebock (4) eine Vorderseite (41), eine Rückseite (42) und eine Durchstecköffnung (43) für eine Befestigungsschraube (5) aufweist, die sich von der Vorderseite (41) bis zur Rückseite (42) erstreckt, wobei die Vorderseite (41) der Anlage von Stäben (21) der Gittermatten (2) an den Auflagebock (4) und die Rückseite (42) der Anlage des Auflagebocks (4) an einen Zaunpfosten (3) dient,
**dadurch gekennzeichnet,**
**dass** der Auflagebock (4) an seiner Rückseite (42) mindestens ein Rastelement (45) aufweist.

7. Auflagebock (4) nach Anspruch 6, **dadurch gekennzeichnet, dass** an der Rückseite (42) des Auflagebocks (4) mehrere Rastelemente (45) angeordnet sind, und dass die Durchstecköffnung (43) zentral zwischen den Rastelementen (45) angeordnet ist.

8. Auflagebock (4) nach Anspruch 6 oder 7, **dadurch gekennzeichnet, dass** die Durchstecköffnung (43) auf der Vorderseite (41) des Auflagebocks (4) von einer Vertiefung (44) zur Aufnahme des Schraubenkopfes (52) einer Befestigungsschraube (5) umgeben ist.

9. Auflagebock (4) nach Anspruch einem der Ansprüche 1 bis 8, **dadurch gekennzeichnet, dass** der Auflagebock (4) H-förmig ausgebildet ist, und zwei von der Vorderseite (41) abstehende Schenkel (46) zur seitlichen Anlage von zwei Stäben (21) der Gittermatte (2) und zwei von der Rückseite (42) abstehende Schenkel (47) zur seitlichen Anlage am Zaunpfosten (3) aufweist.

10. Auflagebock (4) nach einem der Ansprüche 6 bis 9, **dadurch gekennzeichnet, dass** der Auflagebock (4) aus Kunststoff besteht, insbesondere aus Polypropylen.
